# EUROPÄISCHE PATENTSCHRIFT

(11) **EP 1 103 943 B1**
(45) Veröffentlichungstag und Bekanntmachung des Hinweises auf die Patenterteilung: **01.10.2008**
(21) Anmeldenummer: 00115073.9
(22) Anmeldetag: 27.07.2000
(51) Int. Cl.: G09F 13/22

(54) **Wiedergabeeinrichtung zur optischen Wiedergabe von Informationen**
Information optical display device
Dispositif optique d'affichage d'informations

(30) Priorität: 24.11.1999 DE 19956458
(43) Veröffentlichungstag der Anmeldung: 30.05.2001
(73) Patentinhaber: Valeo Schalter und Sensoren GmbH, 74321 Bietigheim-Bissingen (DE)
(72) Erfinder: Künzler, Frank, 76703 Graichtal (DE); Gotzig, Heinrich, Dr., 74343 Sachsenheim (DE); Klein, Rudolf, 74348 Lauffen (DE)
(74) Vertreter: Dreiss, Fuhlendorf, Steimle & Becker

(56) Entgegenhaltungen:
- EP-A- 0 545 558
- DE-U- 29 706 600
- PATENT ABSTRACTS OF JAPAN vol. 1999, no. 12, 29. Oktober 1999 (1999-10-29) & JP 11 202814 A (OSHIO KOZO), 30. Juli 1999 (1999-07-30)

## Beschreibung

Die Erfindung betrifft eine Wiedergabeeinrichtung mit den Merkmalen des Oberbegriffs des Anspruchs 1.

Solche Wiedergabeeinrichtungen sind aus dem Stand der Technik in vielfältiger Art und Weise bekannt. Zur Wiedergabe von beispielsweise Zuständen oder Schaltstellungen von Schaltanlagen werden insbesondere Glühbirnen oder Leuchtdioden als Lichtquellen zur Ausleuchtung der den Zustand oder die Schaltstellung wiedergebenden Piktogramme verwendet. Zur Aufnahme einer solchen Lichtquelle ist regelmäßig ein Gehäuse oder eine Lampenfassung mit nicht vernachlässigbaren Abmessungen vorhanden. Nachteil eines solchen bekannten Stands der Technik ist, dass solche Wiedergabeeinrichtungen nur dort Verwendung finden können, wo ein entsprechender Bauraum für das Grundelement bzw. das Gehäuse mit der darin vorhandenen Lichtquelle bereitgestellt werden kann.

Aus der EP-A-0 545 558 ist eine Wiedergabeeinrichtungen mit einer Anzeige mit einer Skala und Ziffern bekannt, wobei hinter der Anzeige ein großflächiges Leuchtfeld für die Skala und die Ziffern angeordnet ist.

Bei solchen bekannten Wiedergabeeinrichtungen ist das Ausleuchten von verschiedenen, nahe nebeneinander angeordneten Piktogrammen, zu insbesondere unterschiedlichen Zeitpunkten und in unterschiedlichen Farben aufgrund des erforderlichen Bauraums problematisch.

Der vorliegenden Erfindung liegt deshalb die Aufgabe zugrunde, eine Wiedereingabeeinrichtung zur optischen Wiedergabe von Informationen bereitzustellen, welche nahezu keinen Bauraum beansprucht und insbesondere die Ausleuchtbarkeit von direkt nebeneinander bzw. aneinander angrenzender Piktogramme zu unterschiedlichen Zeitpunkten ermöglicht.

Diese Aufgabe wird mit einer Wiedergabeeinrichtung gelöst, die die Merkmale des Anspruchs 1 ausweist.

Der besondere Vorteil einer solchen Wiedergabeeinrichtung ist, dass lediglich die Stellen der Leuchtpigmentschicht aufgrund der Form und Größe der einen Elektrode zum Leuchten gebracht werden, welche dem auszuleuchtenden Piktogramm entsprechen. Das bringt den Vorteil mit sich, dass die Form der Leuchtpigmentschicht, die zum Leuchten gebracht werden kann, unmittelbar durch die Form und Größe der wenigstens einen Elektrode vorgegeben wird und nicht mittelbar durch einen Aufdruck bzw. durch entsprechende Aussparungen bestimmt wird. Dabei ist im Extremfall denkbar, dass die Wiedergabeeinrichtung als Punkt-Matrix ausführbar ist.

Die erfindungsgemäße Wiedergabeeinrichtung weist insbesondere den Vorteil auf, dass sie aufgrund der folien-und schichtartigen Bauweise sehr flach ausgeführt werden kann und eine Stärke von wenigen 1/10 mm aufweist. Außerdem sind sehr kleine, getrennt voneinander ansteuerbare Flächen, welche in der Summe die Piktogramme ausmachen, in geringem Abstand zueinander realisierbar.

Bei einer Ausgestaltung der Erfindung entspricht die Rückelektrode in Größe und Form dem wenigstens einen Piktogramm, wobei die erste Elektrode durchsichtig ist. Aufgrund der Durchsichtigkeit der ersten Elektrode wird gewährleistet, dass das von Größe und Form der Rückelektrode vorgegebene Piktogramm von dem Betrachter deutlich gesehen und erkannt werden kann.

Bei einer vorteilhaften Weiterbildung der Erfindung ist auf der dem Betrachter zugewandten Seite der Wiedergabeeinrichtung eine Abdeckschicht vorhanden. Die Abdeckschicht dient dabei in erster Linie zum Schutz der Wiedergabeeinrichtung und kann insbesondere auf der ersten Elektrode angeordnet sein.

Bei einer anderen Weiterbildung der Erfindung ist vorgesehen, dass die Abdeckschicht durchsichtig ist. Alternativ dazu kann die Abdeckschicht undurchsichtig mit durchsichtigen Aussparungen sein, die wenigstens die Größe des wenigstens einen Piktogramms aufweisen. Durch eine solche durchsichtige bzw. durchsichtige Aussparungen aufweisende Abdeckschicht wird gewährleistet, dass die aufgrund der Größe und Form der wenigstens einen Elektrode zum Leuchten bringbaren Segmente der Leuchtpigmentschicht für den Betrachter deutlich sichtbar sind.

Nach einer weiteren Ausführungsform der Erfindung ist vorgesehen, dass die erste Elektrode eine weitgehend durchsichtige Leiterfolie ist, die zwischen der Abdeckschicht und der Leuchtschicht angeordnet ist. Eine solche durchsichtige Leiterfolie weist den Vorteil auf, dass sich die Leiterfolie über die Wiedergabeeinrichtung großflächig erstrecken kann und von der Abdeckschicht schützend abgedeckt wird.

Einer andere Ausgestaltung der Erfindung sieht vor, dass die Rückelektrode eine Leiterschicht mit wenigstens einem Segment ist, wobei das wenigstens eine Segment wenigstens der Form und Größe des wenigstens einen Piktogramms entspricht. Durch die segmentartige Ausgestaltung der Rückelektrode wird erfindungsgemäß erreicht, dass lediglich ein dem Segment entsprechender Abschnitt der Leuchtpigmentschicht zum Leuchten gebracht wird, insbesondere auch bei Vorhandensein einer großflächigen ersten Elektrode.

Bei einer Ausgestaltung der Erfindung ist die Rückelektrode vorteilhafterweise eine Graphitschicht. Eine solche Graphitschicht lässt sich auf einfache Art und Weise auf beispielsweise eine folienartige Leuchtpigmentschicht auftragen.

Bei einer besonders bevorzugten Ausgestaltung der Erfindung ist zwischen der Abdeckschicht und der Leuchtpigmentschicht wenigstens eine Farbschicht vorhanden. Damit wird erreicht, dass die Ausleuchtung des wenigstens einen Piktogramms entsprechend der verwendeten Farbschicht farblich erfolgen kann.

Bei einer Weiterbildung der Erfindung ist vorgesehen, dass mehrere Piktogramme nebeneinander und mehrere Farbschichten nebeneinander oder neben- und übereinander zwischen der Leuchtpigmentschicht und der Abdeckschicht angeordnet sind. Aufgrund des Vorhandenseins mehrerer Farbschichten und mehrerer Piktogramme können die einzelnen Piktogramme, bzw. auch die einzelnen Piktogrammteile, in unterschiedlichen Farben ausgeleuchtet werden. Je nach Ausgestaltung der Erfindung kann vorgesehen sein, dass die Farbschichten beispielsweise nebeneinander auf einer Farbfolie aufgetragen sind. Alternativ dazu ist es denkbar, dass mehrere Farbschichten übereinander, insbesondere auf übereinander angeordneten Farbschichtfolien, Verwendung finden.

Eine Variante der Erfindung sieht vor, dass zwischen der Rückelektrode und der Leuchtschicht eine Isolierschicht angeordnet ist. Eine solche Isolierschicht ist u.U. nötig, um den Widerstand zwischen den beiden Elektroden, zwischen welchen die Leuchtpigmentschicht angeordnet ist, zu erhöhen.

Eine Weiterbildung der Erfindung kennzeichnet sich dadurch, dass auf der der Isolierschicht abgewandten Seite der Rückelektrode eine weitere Isolierschicht mit Aussparungen für elektrische Kontakte der Rückelektrode vorhanden ist. Eine solche weitere Isolierschicht ist deshalb vonnöten, um insbesondere die verschiedenen Segmente der Rückelektrode gegeneinander zu isolieren.

In Weiterbildung der Erfindung sind auf der weiteren Isolierschicht Zuleitungen zu den elektrischen Kontakten angeordnet. Diese Zuleitungen dienen insbesondere zur Ansteuerung der einzelnen Segmente der Rückelektrode, wodurch die verschiedenen Piktogramme ausgeleuchtet werden können.

Vorteilhafterweise ist vorgesehen, dass die Zuleitungen aus Silber oder Graphit sind. Diese Materialien weisen sehr gute Leitereigenschaften sowie einen sehr geringen Widerstand auf. Dadurch kann die Wiedergabeeinrichtung stromsparend ausgeführt werden.

Bei einer anderen Ausgestaltungsform der Erfindung ist denkbar, dass die einzelnen Schichten auf verschiedenen Folien angeordnet sind. Die einzelnen Folien können dabei sehr dünne Wandstärken aufweisen, was zu einer Wiedergabeeinrichtung mit einer sehr dünnen Gesamtwandstärke führt.

Bei einer Variante der Erfindung sind mehrere, vorzugsweise alle Schichten auf einer Folie aufgebracht. Damit ist die Stärke der Wiedergabeeinrichtung noch weiter reduzierbar.

Bei einer Ausgestaltung der Erfindung sind die einzelnen Schichten auf einer Folie oder mehreren Folien im Siebdruckverfahren aufgedruckt. Ein derartiges Aufbringen der verschiedenen Schichten hat sich in der Praxis auch insbesondere bei der Verwendung von lediglich einer Folie als sehr vorteilhaft und günstig erwiesen.

Bei Verwendung von mehreren Folien kann eine der Folien die Grundfolie sein. Welche der verschiedenen Folien als Grundfolie Verwendung findet, ist letztendlich nicht entscheidend, da die Grundfolie die Aufgabe hat, der Wiedergabeeinrichtung eine gewisse Stabilität zu geben.

Als Piktogramme können insbesondere Schaltsymbole, Zeichen, Buchstaben oder sonstige Zeichen Verwendung finden. Die Piktogramme können dabei ohne Weiteres aus verschiedenen Einzelelementen zusammengesetzt sein. Dabei ist auch denkbar, dass eine Punkt-Matrix realisiert werden kann, wobei jeder einzelne Punkt der Matrix mittels eines eigenen Segments der Rückelektrode unabhängig von den anderen Punkten der Matrix angesteuert werden kann.

Die erfindungsgemäße Wiedergabeeinrichtung kann insbesondere an Schaltern mit einer Wiedergabeeinrichtung zur optischen Wiedergabe von Schaltstellungen Verwendung finden. Dadurch, dass die erfindungsgemäße Wiedergabeeinrichtung nahezu keinen Bauraum beansprucht, können Schalter mit der erfindungsgemäßen Wiedergabeeinrichtung versehen werden, bei denen es nach dem Stand der Technik aufgrund des beanspruchten Bauraums bekannter Wiedergabeeinrichtungen nicht möglich war, Wiedergabeeinrichtungen einzusetzen.

Solche Schalter können insbesondere Fahrzeugschalter sein. Bei Fahrzeugschaltern sollte dem Fahrzeuglenker stets die Schaltstellung deutlich und eindeutig angezeigt sein. Ein solches Anzeigen bzw. Wiedergeben der Schaltstellung ist nahezu ohne Beanspruchung von Bauraum durch die erfindungsgemäße Wiedergabeeinrichtung möglich.

Bei einer Weiterbildung der Erfindung ist vorgesehen, dass der Fahrzeugschalter ein Lenkstockschalter mit einem Schalthebel ist und dass wenigstens ein Piktogramm an dem freien Ende des Schalthebels angeordnet ist. Gerade bei Lenkstockschaltern, welche mehrere Schaltestellungen aufweisen können, bietet sich die Verwendung einer erfindungsgemäßen Wiedergabeeinrichtung an.

Dabei kann vorgesehen sein, dass die mehreren Piktogramme nebeneinander angeordnet sind und in verschiedenen Farben ausleuchtbar sind. Die Ausleuchtung der Piktogramme entspricht den Schalterstellungen des Schalters. Auf diese Art und Weise können die einzelnen Funktionen des Lenkstockschalters leicht aufgefunden werden. Aufgrund der verschiedenen Ausleuchtungen der verschiedenen Piktogramme ist eine detaillierte Information der ausgewählten Funktionen bzw. Schalterstellungen des Lenkstockschalters möglich. Die Funktionsanzeige ist dabei direkt im Blickfeld des Betrachters. Eine versehentlich ausgewählte Schaltstellung des Lenkstockschalters, beispielsweise das Einschalten des Fernlichts oder auch des Parklichts, kann schnell erkannt und der Schaltvorgang kann rückgängig gemacht werden.

Die Wiedergabeeinrichtung kann vorteilhafterweise hinter einem transparenten, eventuell bedruckten, dem Fahrzeuglenker zugewandten Kunststoffteil im Schalthebel des Lenkstockschalters angeordnet sein.

Weitere vorteilhafte Ausgestaltungen und Einzelheiten der Erfindung sind der nachfolgenden Beschreibung zu entnehmen, in der die Erfindung anhand der in der Zeichnung dargestellten Ausführungsbeispiele näher beschrieben und erläutert ist. Dabei bildet die EP-A-0 545 558 den nächstkommenden Stand der Technik.

Es zeigen:
- Fig. 1:: den Aufbau einer ersten Wiedergabeeinrichtung;
- Fig. 2:: den Aufbau einer erfindungsgemäßen Wiedergabeeinrichtung; und
- Fig. 3:: den Aufbau eines erfindungsgemäßen Schalthebels eines Lenkstockschalters.

In der Fig. 1 ist eine erste Wiedergabeeinrichtung 12 zur optischen Wiedergabe von Informationen an einen menschlichen Betrachter dargestellt. Die wiederzugebende Information besteht hierbei aus einem Piktogramm 13, das eine Glühbirne 14 mit einer Glühwendel 15 und Leuchtstrahlen 16 zeigt. Die Wiedergabeeinrichtung 12 weist dabei verschiedene Schichten S1 - S10 auf, die auf verschiedenen Folien insbesondere im Siebdruckverfahren aufgebracht sind.

Die Wiedergabeeinrichtung 12 weist eine dem Betrachter nächstgelegene, undurchsichtige Abdeckschicht S1 auf. In der Abdeckschicht S1 sind durchsichtige Aussparungen in Form und Größe des Piktogramms 13, nämlich der Glühbirne 14, der Glühwendel 15 und der Leuchtstrahlen 16, vorhanden.

Als Lichtquelle der Wiedergabeeinrichtung 12 ist eine Leuchtpigmentschicht S6 vorhanden. Die Leuchtpigmentschicht S6 ist dabei zwischen zwei Elektroden, einer ersten Elektrode in Form einer Leiterfolie S5 sowie einer auf einer Folie vorhandenen Rückelektrode S8 angeordnet. Zwischen der Leuchtpigmentschicht S6 und der Rückelektrode S8 ist eine Isolierschicht S7 vorhanden, welche den Widerstand zwischen der Leiterfolie S5 und der Rückelektrode S8 erhöht. Durch Anlegen einer Spannung an die beiden Elektroden S5 und S8 kann die Leuchtpigmentschicht S6 zum Leuchten gebracht werden. Dabei kann die Spannung eine Wechselstromspannung sein. Als Leuchtpigmentschicht S6 findet eine Elektrolumineszenzfolie Verwendung.

Die Leiterfolie S5, die auf der dem Betrachter zugewandten Seite der Leuchtpigmentschicht S6 angeordnet ist, ist durchsichtig ausgestaltet, damit der Betrachter den Leuchteffekt der Leuchtpigmentschicht S6 wahrnehmen kann. Außerdem ist damit ein Ausleuchten der Aussparungen 14, 15 und 16 in der Abdeckschicht S1 möglich.

Die Rückelektrode S8, die als Leiterschicht. z.B. als Graphitschicht ausgebildet ist, weist drei unterschiedliche Segmente 17, 18 und 19 auf. Die drei Segmente 17, 18 und 19 entsprechen der Form und Größe des Piktogramms 13 bzw. sind großflächiger als das Piktogramm 13 ausgestaltet.

Auf der der Isolierschicht S7 abgewandten Seite der Rückelektrode S8 ist eine weitere Isolierschicht S9 mit drei Aussparungen 21 für die elektrischen Kontakte der Rückelektrode S8 vorhanden. Auf der dem Betrachter abgewandten Seite der Isolierschicht S9 ist eine Leiterbahnfolie S10 angeordnet, auf welcher die Zuleitungen 22 für die elektrischen Kontakte der Rückelektrode S8 angeordnet sind. Die Zuleitungen 22 sind Leiterbahnen, die durch die Aussparungen 21 der Isolierschicht S9 die drei Segmente 17, 18 und 19 der Rückelektrode S8 kontaktieren.

Die drei Rückelektrodensegmente 17, 18 und 19 sind durch die Zuleitungen 22 separat mit einer elektrischen Spannung beaufschlagbar. Vorteilhafterweise sind die Zuleitungen 22 aus Silber.

Zwischen der Leiterfolie S5 und der Abdeckschicht S1 sind drei Farbschichten S2, S3 und S4 vorhanden. Die Farbschicht S4 zeigt das Positiv 24 der Glühbirne 14 beispielsweise in Grün. Die Farbschicht S3, welche beispielsweise blau ausgeführt ist, umgibt den Bereich 25 um die Glühbirne 14, nämlich den der Leuchtstrahlen 16. Auf der Farbschicht S2 ist ein beispielsweise gelbes Rechteck 26 vorhanden, welches unterhalb der Glühwendel 15 des Piktogramms angeordnet ist.

Durch Anlegen einer Spannung zwischen dem Segment 18 und der Leiterfolie S5 wird ein Bereich der Leuchtpigmentschicht S6 zum Leuchten gebracht, der dem Segment 18 entspricht. Aufgrund der Farbschicht S4 und den durchsichtigen Aussparungen in der Abdeckschicht S1, die der Glühbirne 14 entsprechen, wird die Glühbirne 14 grün ausgeleuchtet. Durch Anlegen einer Spannung zwischen dem Segment 17 der Rückelektrode S8 und der Leiterfolie S5 wird die Glühwendel 15 gelb ausgeleuchtet. Sollen die Leuchtstrahlen 16 des Piktogramms 13 blau ausgeleuchtet werden, so ist eine Spannung zwischen das Segment 19 der Rückelektrode S8 und der Leiterfolie S5 anzulegen.

Durch unabhängiges Ansteuern der verschiedenen Segmente 17, 18 oder 19 der Rückelektrode S8 ist ein unterschiedliches Ausleuchten des Piktogramms 13, nämlich der Glühbirne 14, der Glühwendel 15 und der Leuchtstrahlen 16, möglich.

Eine derartige Wiedergabeeinrichtung 12 ist sehr flach und es können sehr kleine, getrennt voneinander angeordnete Flächen in geringem Abstand zueinander angesteuert bzw. ausgeleuchtet werden. Um eine exakte Kontur der ausgeleuchteten Flächen zu erhalten, sind in der Abdeckschicht S1 die durchsichtigen Aussparungen vorhanden, die in Form und Größe des darzustellenden Piktogramms 13 entsprechen.

Um die Anzahl der einzelnen Schichten bzw. Folien S1 - S10 zu reduzieren, kann vorgesehen sein, dass mehrere Schichten auf einer Folie angeordnet sind. Denkbar ist beispielsweise, dass die drei Farbschichten S2, S3 und S4 nebeneinander auf einer einzigen Folie aufgebracht sind. Vorteilhafterweise kann alternativ vorgesehen sein, dass alle Schichten S1 - S 10 auf einer Folie im Siebdruckverfahren aufgedruckt werden.

In der Fig. 2 ist eine erfindungsgemäße Wiedergabeeinrichtung 32 dargestellt. Die Wiedergabeeinrichtung 32 ist dabei in rückwärtiger Ansicht, d.h. der Betrachter betrachtet die Wiedergabeeinrichtung 32 von unten, dargestellt. Die Wiedergabeeinrichtung 32 weist dabei verschiedene Schichten auf. Auf der dem Betrachter zugewandten Seite der Wiedergabeeinrichtung 32 ist eine Abdeckschicht S1 vorhanden. Die Abdeckschicht S1 ist dabei vorteilhafterweise als durchsichtige Isolatorfolie ausgebildet.

Auf der dem Betrachter abgewandten Seite der Abdeckschicht S1 ist eine erste Elektrode, nämlich eine durchsichtige Leiterfolie S5, angeordnet. An die Leiterfolie S5 schließt sich die Leuchtpigmentschicht S6 an. Die Leuchtpigmentschicht S6 erstreckt sich, ebenso wie die Leiterfolie S5 und die Abdeckschicht S1, über die gesamte Grundfläche der Wiedergabeeinrichtung 32. Auf der der Leiterfolie S5 abgewandten Seite der Leuchtpigmentschicht S6 sind drei Segmente 33, 34 und 35 einer Rückelektrode vorhanden. Das Segment 34 der Rückelektrode stellt den Buchstaben □P□ dar. Die beiden Segmente 34 und 35 sind jeweils pfeilförmig ausgestaltet. Die Segmente 33, 34 und 35 sind vorzugsweise aus Graphit. Um ein einfaches und gleichmäßiges Aufbringen der Segmente 33, 34 und 35 auf die Leuchtpigmentschicht S6 zu ermöglichen, wird auf die Leuchtpigmentschicht S6 eine Graphitschicht in Form von einer Rückelektrodeschicht S8 aufgebracht. Allerdings sind die Segmente 33, 34 und 35 durch die Segmente 33, 34 und 35 umgebende Aussparungen von der Graphitschicht S8 isoliert auf der Leuchtpigmentschicht S6 angeordnet. Die Segmente 33, 34 und 35 stehen damit nicht in elektrischem Kontakt mit der restlichen Graphitschicht S8.

Auf der Graphitschicht S8 ist eine Isolierschicht S9 aufgebracht. Auf der Isolierschicht S9 verlaufen elektrische Zuleitungen 36, welche mit den Segmenten 33, 34 und 35 verbunden sind.

Durch Anlegen einer elektrischen Spannung zwischen dem P-förmigen Segment 33 sowie den beiden Pfeilsegmenten 34 und 35 und der Leiterfolie S5 kann die Leuchtpigmentschicht S6 zum Leuchten angeregt werden. Die Segmente 33, 34 und 35 entsprechen dabei in Größe und Form den ausgeleuchteten Piktogrammen, nämlich einem P-förmigen Piktogramm sowie zwei pfeilförmigen Piktogrammen.

Im Unterschied zu der in Fig. 1 dargestellten Wiedergabeeinrichtung 12 weist die in Fig. 2 dargestellte Wiedergabeeinrichtung 32 keine Aussparungen in der Abdeckschicht auf, welche in Form und Größe dem darzustellenden Piktogramm entsprechen. Vielmehr werden die darzustellenden Piktogramme unmittelbar durch die Form und Größe der Segmente 33, 343 und 35 der Rückelektrode vorgegeben.

In der Fig. 3 ist eine erfindungsgemäße Wiedergabeeinrichtung 41 in einem besonders bevorzugten Anwendungsbeispiel, nämlich in einem Schalthebel 42 eines Lenkstockschalters eines Fahrzeuges, dargestellt. Die dem Betrachter zugewandte Oberseite des Schalthebels 42, welche in dem oberen Teil der Fig. 3 gezeigt ist, weist an dem freien Ende 43 verschiedene Piktogramme auf. Zum einen ist ein Piktogramm 44 zur Darstellung der Schaltstellung "Abblendlicht" sowie ein unmittelbar daran anschließendes bzw. darin integriertes weiteres Piktogramm 45 zur Darstellung der Schaltstellung "Fernlicht" vorhanden. Weiterhin ist ein Piktogramm 46 dargestellt, welches die beiden Blinkerstellungen "Blinker links" und "Blinker rechts" zeigt. Ein weiteres Piktogramm 47, welches drei Segmente aufweist, zeigt die Schaltstellungen "Parklicht links" und "Parklicht rechts".

Im unteren Teil der Fig. 3, welche die Rückseite der erfindungsgemäßen Wiedergabeeinrichtung 41 zeigt, ist deutlich zu erkennen, dass die einzelnen Segmente der Piktogramme 44, 45, 46 und 47 jeweils unabhängig voneinander über Zuleitungen 48 mit Strom beaufschlagbar und ausleuchtbar sind.

Durch diese Art des Anzeigens von Schalterstellungen des Lenkstockschalters, über welche die einzelnen Segmente unabhängig voneinander zum Leuchten angeregt werden können, ist der Betrachter ständig darüber informiert, welche Schalterstellung der Lenkstockschalter aufweist. Damit ist ein sicheres und einfaches Auffinden der verschiedenen Schalterstellungen des Lenkstockschalters gewährleistet. Durch Verwendung verschiedener Farbschichten können die einzelnen Piktogramme 44 - 47 in unterschiedlichen Farben ausgeleuchtet werden.

Die Wiedergabeeinrichtung 41 ist vorteilhafterweise hinter einem transparenten Kunststoffteil auf der dem Fahrzeuglenker zugewandten Seite des Schalthebels 42 angeordnet, was aufgrund der sehr flachen Ausführbarkeit unproblematisch ist.

Alle in der Beschreibung, den nachfolgenden Ansprüchen und in der Zeichnung dargestellten Merkmale können sowohl einzeln als auch in beliebiger Kombination miteinander erfindungswesentlich sein.

## Patentansprüche

1. Wiedergabeeinrichtung (32) zur optischen Wiedergabe von Informationen an insbesondere einen menschlichen Betrachter, insbesondere zur Anzeige von Zuständen oder Schaltstellungen, mit einem Grundelement, mit einer an dem Grundelement angeordneten Lichtquelle und mit wenigstens einem die wiederzugebende Information wiedergebenden, von der Lichtquelle ausleuchtbaren Piktogramm, **dadurch gekennzeichnet, dass** das Grundelement eine Grundfolie ist, dass als Lichtquelle eine Leuchtpigmentschicht (S6) vorhanden ist, dass eine dem Betrachter zugewandte erste Elektrode (S5) und eine dem Betrachter abgewandte Rückelektrode (S8) vorhanden ist, wobei die Leuchtpigmentschicht (S6) zwischen den beiden Elektroden (S5, S8) angeordnet ist, dass durch Anlegen einer Spannung an die Elektroden (S5, S8) die Leuchtpigmentschicht (S6) wenigstens abschnittsweise zum Leuchten gebracht werden kann und dass wenigstens eine der beiden Elektroden (S5, 17, 18, 19) in Form und Größe dem wenigstens einen Piktogramm entspricht.

2. Wiedergabeeinrichtung nach Anspruch 1, **dadurch gekennzeichnet, dass** die Rückelektrode (17, 18, 19) in Größe und Form dem wenigstens einen Piktogramm entspricht und dass die erste Elektrode (S5) durchsichtig ist.

3. Wiedergabeeinrichtung nach Anspruch 1 oder 2, **dadurch gekennzeichnet, dass** auf der dem Betrachter zugewandten Seite der Wiedergabeeinrichtung (32)eine Abdeckschicht (S1) vorhanden ist.

4. Wiedergabeeinrichtung nach Anspruch 3, **dadurch gekennzeichnet, dass** die Abdeckschicht (S1) durchsichtig ist oder dass die Abdeckschicht (S1) undurchsichtig mit durchsichtigen Aussparungen ist, die wenigstens die Größe des wenigstens einen Piktogramms aufweisen.

5. Wiedergabeeinrichtung nach einem der vorhergehenden Ansprüche, **dadurch gekennzeichnet, dass** die erste Elektrode (S5) eine weitgehend durchsichtige Leiterfolie (S5) ist, die zwischen der Abdeckschicht (S1) und der Leuchtpigmentschicht (S6) angeordnet ist.

6. Wiedergabeeinrichtung nach einem der vorhergehenden Ansprüche, **dadurch gekennzeichnet, dass** die Rückelektrode (S8) eine Leiterschicht mit wenigstens einem Segment (17, 18, 19, 33, 34, 35) ist, wobei das wenigstens eine Segment (17, 18, 19, 33, 34, 35) wenigstens der Form und Größe des wenigstens einen Piktogramms (13) entspricht.

7. Wiedergabeeinrichtung nach einem der vorhergehenden Ansprüche, **dadurch gekennzeichnet, dass** die Rückelektrode (S8) eine Graphitschicht ist.

8. Wiedergabeeinrichtung nach einem der vorhergehenden Ansprüche, **dadurch gekennzeichnet, dass** zwischen der Abdeckschicht (S1) und der Leuchtpigmentschicht (S6) wenigstens eine Farbschicht (S2, S3, S4) vorhanden ist.

9. Wiedergabeeinrichtung nach Anspruch 8, **dadurch gekennzeichnet, dass** mehrere Piktogramme nebeneinander und mehrere Farbschichten (S2, S3, S4) nebeneinander oder neben- und übereinander zwischen der Leuchtpigmentschicht (S6) und der Abdeckschicht (S1) angeordnet sind.

10. Wiedergabeeinrichtung nach einem der vorhergehenden Ansprüche, **dadurch gekennzeichnet, dass** zwischen der Rückelektrode (S8) und der Leuchtpigmentschicht (S6) eine Isolierschicht (S7) angeordnet ist.

11. Wiedergabeeinrichtung nach einem der vorhergehenden Ansprüche, **dadurch gekennzeichnet, dass** auf der der Isolierschicht (S7) abgewandten Seite der Rückelektrode (S8) eine weitere Isolierschicht (S9) mit Aussparungen (21) für elektrische Kontakte der Rückelektrode (S8) vorhanden ist.

12. Wiedergabeeinrichtung nach Anspruch 11, **dadurch gekennzeichnet, dass** auf der weiteren Isolierschicht (S9) Zuleitungen (22, 48) zu den elektrischen Kontakten der Rückelektrode (S8) angeordnet sind.

13. Wiedergabeeinrichtung nach Anspruch 12, **dadurch gekennzeichnet, dass** die Zuleitungen (22, 48) aus Silber oder Graphit sind.

14. Wiedergabeeinrichtung nach einem der vorhergehenden Ansprüche, **dadurch gekennzeichnet, dass** die einzelnen Schichten (S1 - S10) auf verschiedenen Folien angeordnet sind.

15. Wiedergabeeinrichtung nach einem der vorhergehenden Ansprüche, **dadurch gekennzeichnet, dass** mehrere, vorzugsweise alle Schichten (S1 - S10) auf einer Folie vorhanden sind.

16. Wiedergabeeinrichtung nach einem der vorhergehenden Ansprüche, **dadurch gekennzeichnet, dass** die einzelnen Schichten (S1 - S10) auf die Folie bzw. Folien im Siebdruckverfahren aufgedruckt werden.

17. Wiedergabeeinrichtung nach einem der vorhergehenden Ansprüche, **dadurch gekennzeichnet, dass** die Grundfolie eine der verschiedenen Folien ist.

18. Wiedergabeeinrichtung nach einem der vorhergehenden Ansprüche, **dadurch gekennzeichnet, dass** die Piktogramme (13) Schaltsymbole, Zeichen, Buchstaben oder sonstige Zeichen sind.

19. Schalter mit einer Wiedergabeeinrichtung (41) zur optischen Wiedergabe von Schaltstellungen, **dadurch gekennzeichnet, dass** die Wiedergabeeinrichtung (41) eine Wiedergabeeinrichtung nach einem der vorhergehenden Ansprüche ist.

20. Schalter nach Anspruch 19, **dadurch gekennzeichnet, dass** der Schalter ein Fahrzeugschalter ist.

21. Schalter nach Anspruch 20, **dadurch gekennzeichnet, dass** der Fahrzeugschalter ein Lenkstockschalter mit einem Schalthebel (42) ist und dass wenigstens ein Piktogramm (44 - 47) an dem freien Ende (43) des Schalthebels (42) angeordnet ist.

22. Schalter nach einem der Ansprüche 19 bis 21, **dadurch gekennzeichnet, dass** mehrere Piktogramme (44 - 47) nebeneinander angeordnet sind, welche in verschiedenen Farben ausleuchtbar sind.

23. Schalter nach einem der Ansprüche 19 bis 22, **dadurch gekennzeichnet, dass** die Ausleuchtung der Piktogramme (44 - 47) den Schalterstellungen des Schalters entspricht.

## Claims

1. Display device (32) for optical display of information to in particular a human observer, in particular for indicating states or switching positions, comprising a base element, comprising a light source arranged on the base element and comprising at least one pictogram which displays the information to be displayed and can be illuminated by the light source, **characterized in that** the base element is a base film, **in that** a luminescent pigment layer (S6) is present as the light source, **in that** a first electrode (S5) facing the observer and a back-electrode (S8) facing away from the observer are present, the luminescent pigment layer (S6) being arranged between the two electrodes (S5, S8), **in that** the luminescent pigment layer (S6) can be caused to luminesce at least in sections by application of a voltage to the electrodes (S5, S8) and **in that** at least one of the two electrodes (S5, 17, 18, 19) corresponds in shape and size to the at least one pictogram.

2. Display device according to Claim 1, **characterized in that** the back-electrode (17, 18, 19) corresponds in size and shape to the at least one pictogram and **in that** the first electrode (S5) is transparent.

3. Display device according to Claim 1 or 2, **characterized in that** a cover layer (S1) is present on that side of the display device (32) which faces the observer.

4. Display device according to Claim 3, **characterized in that** the cover layer (S1) is transparent or **in that** the cover layer (S1) is opaque with transparent cut-outs which have at least the size of the at least one pictogram.

5. Display device according to any of the preceding claims, **characterized in that** the first electrode (S5) is a substantially transparent conductor film (S5) which is arranged between the cover layer (S1) and the luminescent pigment layer (S6).

6. Display device according to any of the preceding claims, **characterized in that** the back-electrode (S8) is a conductor layer having at least one segment (17, 18, 19, 33, 34, 35), the at least one segment (17, 18, 19, 33, 34, 35) corresponding at least to the shape and size of the at least one pictogram (13).

7. Display device according to any of the preceding claims, **characterized in that** the back-electrode (S8) is a graphite layer.

8. Display device according to any of the preceding claims, **characterized in that** at least one coloured layer (S2, S3, S4) is present between the cover layer (S1) and the luminescent pigment layer (S6).

9. Display device according to Claim 8, **characterized in that** a plurality of pictograms are arranged side by side and a plurality of coloured layers (S2, S3, S4) are arranged side by side or side by side and one on top of the other between the luminescent pigment layer (S6) and the cover layer (S1).

10. Display device according to any of the preceding claims, **characterized in that** an insulating layer (S7) is arranged between the back-electrode (S8) and the luminescent pigment layer (S6).

11. Display device according to any of the preceding claims, **characterized in that** a further insulating layer (S9) having cut-outs (21) for electrical contacts of the back-electrode (S8) is present on that side of the back-electrode (S8) which faces away from the insulating layer (S7).

12. Display device according to Claim 11, **characterized in that** leads (22, 48) to the electrical contacts of the back-electrode (S8) are arranged on the further insulating layer (S9).

13. Display device according to Claim 12, **characterized in that** the leads (22, 48) comprise silver or graphite.

14. Display device according to any of the preceding claims, **characterized in that** the individual layers (S1 - S10) are arranged on different films.

15. Display device according to any of the preceding claims, **characterized in that** a plurality of layers (S1 - S10), preferably all layers (S1 - S10), are present on a film.

16. Display device according to any of the preceding claims, **characterized in that** the individual layers (S1 - S10) are printed on the film or films by the screen printing process.

17. Display device according to any of the preceding claims, **characterized in that** the base film is one of the different films.

18. Display device according to any of the preceding claims, **characterized in that** the pictograms (13) are switching symbols, characters, letters or other signs.

19. Switch comprising a display device (41) for optical display of switching positions, **characterized in that** the display device (41) is a display device according to any of the preceding claims.

20. Switch according to Claim 19, **characterized in that** the switch is a vehicle switch.

21. Switch according to Claim 20, **characterized in that** the vehicle switch is a steering column switch having a shift lever (42) and **in that** at least one pictogram (44 - 47) is arranged at the free end (43) of the shift lever (42).

22. Switch according to any of Claims 19 to 21, **characterized in that** a plurality of pictograms (44 - 47) which can be illuminated in different colours are arranged side by side.

23. Switch according to any of Claims 19 to 22, **characterized in that** the illumination of the pictograms (44 - 47) corresponds to the switch positions of the switch.

## Revendications

1. Dispositif de reproduction (32) pour la reproduction optique d'informations, en particulier à destination d'un spectateur humain, en particulier pour afficher des états ou des positions de commutation, comprenant un élément de base, une source de lumière disposée sur l'élément de base et au moins un pictogramme reproduisant les informations à reproduire et pouvant être illuminé par la source de lumière, **caractérisé en ce que** l'élément de base est un film de base, **en ce qu'**en tant que source de lumière, il existe une couche de pigment luminescent (S6), **en ce qu'**il existe une première électrode (S5) tournée vers le spectateur et une électrode arrière (S8) détournée du spectateur, dans lequel la couche de pigment luminescent (S6) est disposée entre les deux électrodes (S5, S8), **en ce que** l'application d'une tension aux électrodes (S5, S8) permet de rendre la couche de pigment luminescent (S6) au moins localement luminescente, et **en ce qu'**au moins l'une des deux électrodes (S5, 17, 18, 19) correspond en forme et dimension audit au moins un pictogramme.

2. Dispositif de reproduction selon la revendication 1, **caractérisé en ce que** l'électrode arrière (17, 18, 19) correspond en dimension et forme audit au moins un pictogramme et **en ce que** la première électrode (S5) est transparente.

3. Dispositif de reproduction selon la revendication 1 ou 2, **caractérisé en ce que** du côté tourné vers le spectateur, du dispositif de reproduction (32), il existe une couche de couverture (S1).

4. Dispositif de reproduction selon la revendication 3, **caractérisé en ce que** la couche de couverture (S1) est transparente ou **en ce que** la couche de couverture (S1) est opaque avec des réserves transparentes qui présentent au moins la dimension dudit au moins un pictogramme.

5. Dispositif de reproduction selon l'une quelconque des revendications précédentes, **caractérisé en ce que** la première électrode (S5) est un film conducteur (S5) largement transparent qui est disposé entre la couche de couverture (S1) et la couche de pigment luminescent (S6).

6. Dispositif de reproduction selon l'une quelconque des revendications précédentes, **caractérisé en ce que** l'électrode arrière (S8) est une couche conductrice avec au moins un segment (17, 18, 19, 33, 34, 35), dans lequel ledit au moins un segment (17, 18, 19, 33, 34, 35) correspond au moins à la forme et à la dimension dudit au moins un pictogramme (13).

7. Dispositif de reproduction selon l'une quelconque des revendications précédentes, **caractérisé en ce que** l'électrode arrière (S8) est une couche de graphite.

8. Dispositif de reproduction selon l'une quelconque des revendications précédentes, **caractérisé en ce qu'**entre la couche de couverture (S1) et la couche de pigment luminescent (S6), il existe au moins une couche de couleur (S2, S3, S4).

9. Dispositif de reproduction selon la revendication 8, **caractérisé en ce que** plusieurs pictogrammes sont disposés côte à côte et plusieurs couches de couleur (S2, S3, S4) sont disposées côte à côte, ou bien côte à côte et les unes au-dessus des autres, entre la couche de pigment luminescent (S6) et la couche de couverture (S1).

10. Dispositif de reproduction selon l'une quelconque des revendications précédentes, **caractérisé en ce qu'**entre l'électrode arrière (S8) et la couche de pigment luminescent (S6), une couche isolante (S7) est disposée.

11. Dispositif de reproduction selon l'une quelconque des revendications précédentes, **caractérisé en ce que** du côté de l'électrode arrière (S8), détourné de la couche isolante (S7), il existe une autre couche isolante (S9) avec des réserves (21) pour des contacts électriques de l'électrode arrière (S8).

12. Dispositif de reproduction selon la revendication 11, **caractérisé en ce que** sur l'autre couche isolante (S9), des amenées (22, 48) vers les contacts électriques de l'électrode arrière (S8) sont disposées.

13. Dispositif de reproduction selon la revendication 12, **caractérisé en ce que** les amenées (22, 48) sont composées d'argent ou de graphite.

14. Dispositif de reproduction selon l'une quelconque des revendications précédentes, **caractérisé en ce que** les couches individuelles (S1 à S10) sont disposées sur différents films.

15. Dispositif de reproduction selon l'une quelconque des revendications précédentes, **caractérisé en ce qu'**il existe plusieurs couches (S1 à S10), de préférence toutes les couches, sur un film.

16. Dispositif de reproduction selon l'une quelconque des revendications précédentes, **caractérisé en ce que** les couches individuelles (S1 à S10) sont imprimées sur le ou les films selon le procédé de sérigraphie.

17. Dispositif de reproduction selon l'une quelconque des revendications précédentes, **caractérisé en ce que** le film de base est l'un desdits différents films.

18. Dispositif de reproduction selon l'une quelconque des revendications précédentes, **caractérisé en ce que** les pictogrammes (13) sont des symboles de commutation, des caractères, des lettres ou d'autres signes.

19. Commutateur avec un dispositif de reproduction (41) pour la reproduction optique de positions de commutation, **caractérisé en ce que** le dispositif de reproduction (41) est un dispositif de reproduction selon l'une quelconque des revendications précédentes.

20. Commutateur selon la revendication 19, **caractérisé en ce que** le commutateur est un commutateur de véhicule.

21. Commutateur selon la revendication 20, **caractérisé en ce que** le commutateur de véhicule est un commutateur de colonne de direction avec un levier de commutation (42) et **en ce qu'**au moins un pictogramme (44 à 47) est disposé à l'extrémité libre (43) du levier de commutation (42).

22. Commutateur selon l'une quelconque des revendications 19 à 21, **caractérisé en ce que** plusieurs pictogrammes (44 à 47) sont disposés côte à côte et peuvent être illuminés en différentes couleurs.

23. Commutateur selon l'une quelconque des revendications 19 à 22, **caractérisé en ce que** l'illumination des pictogrammes (44 à 47) correspond aux positions de commutation du commutateur.
